# EUROPÄISCHE PATENTSCHRIFT

(11) **EP 0 464 739 B1**
(45) Veröffentlichungstag und Bekanntmachung des Hinweises auf die Patenterteilung: **05.10.1994**
(21) Anmeldenummer: 91110861.1
(22) Anmeldetag: 01.07.1991
(51) Int. Cl.: B63H 11/04

(54) **Wasserstrahlantrieb für Schiffe, die zum Einsatz in flachen Gewässern bestimmt sind**
Water jet propulsion for ships used in low water depths
Propulsion marine par jets d'eau pour bateaux navigant en eaux peu profondes

(30) Priorität: 04.07.1990 DE 4021340
(43) Veröffentlichungstag der Anmeldung: 08.01.1992
(73) Patentinhaber: Schottel-Werft Josef Becker GmbH & Co KG., D-56322 Spay (DE)
(72) Erfinder: Lais, Siegfried, Dipl.-Ing., W-5401 Spay (DE); Krautkrämer, Gerd, W-5407 Boppard (DE)
(74) Vertreter: Walter, Helmut, Dipl.-Ing.

(56) Entgegenhaltungen:
- DE-A- 3 735 699
- GB-A- 140 985
- US-A- 4 672 807

## Beschreibung

Bei einem sogenannten Pumpjet, wie er hier als bisher praktizierter Stand der Technik zugrundegelegt wird, ist im Schiffsrumpf ein vertikaler, rohrförmiger Schacht eingebaut, dessen unteres Ende in der im wesentlichen horizontalen Ebene liegt, die den im wesentlichen ebenen Boden des für den Einsatz auch in extrem flachen Gewässern bestimmten Schiffs aufnimmt. In diesem Schacht ist um eine vertikale Achse, die mit der Längsachse des Schachts zusammenfällt, drehbar ein halbaxiales Laufrad angeordnet. Dieses Laufrad saugt in seinem Einlaß Wasser axial an, um es in den Schaufelkanälen schräg nach oben zu fördern. Das geförderte Wasser gelangt in ein Spiralgehäuse, aus dem es durch eine Düse hindurch austritt, wobei die Strahlenergie den Vortrieb des Schiffes bestimmt und die Strahlrichtung dessen Bewegungsrichtung. Nach unten ist der Schacht durch einen Deckel verschlossen, in dem konzentrisch die Ansaugöffnung für das vom Laufrad anzusaugende Wasser angeordnet ist.

Dieses Prinzip wurde bei einer sogenannten Topfpumpe nach der DE-OS 37 35 699 insofern verlassen, als das Laufrad statt in ein Spiralgehäuse zu fördern, in einen feststehenden Leitschaufelkranz fördert, der so ausgebildet ist, daß an den Austrittsenden der Strömungskanäle die am Eintrittsende dieser Kanäle vorliegende Strömungsenergie weitestgehend in Druckenergie umgesetzt ist. Der Schacht ist nicht mehr im Schiffsrumpf fest eingebaut, sondern ein um seine Längsachse drehbares Druckgehäuse, und er umschließt zusammen mit der Bodenplatte eine Druckkammer, in der sich das geförderte Wasser mit dem Druck befindet, wie er sich am Austrittsende des Leitschaufelkranzes einstellt. An jeder beliebigen Stelle des Druckgehäuses oder "Topfes" kann eine Austrittsöffnung angebracht werden, um den Vortrieb des Schiffes zu bewirken und die Vortriebsrichtung bzw. Fahrtrichtung des Schiffes zu bestimmen. Statt dieser einen Austrittsöffnung kann auch eine Mehrzahl von Austrittsöffnungen in zweckentsprechender Zuordnung zueinander und zum Gehäuse vorgesehen werden. Durch Schwenken des Druckgehäuses kann die Austrittsrichtung des oder der das Gehäuse verlassenden Strahls bzw. Strahlen bestimmt werden, um damit die Schubrichtung bzw. die Fahrtrichtung des Schiffes bestimmen zu können. Damit ist ein für neu erachtetes Antriebssystem aufgezeigt, ohne daß aber angegeben wird, wie dieses Prinzip in die Praxis umgesetzt werden könnte.

Hier setzt nun die vorliegende Erfindung ein, indem sie eine in besonders zweckmäßiger Weise in der Praxis realisierbare Bauweise einer solchen Topfpumpe aufzeigt. Die Merkmale einer erfindungsgemäßen Pumpe ergeben sich aus den Patentansprüchen. Die Pumpe ist nachfolgend anhand der Zeichnung näher beschrieben. In der Zeichnung zeigen:
- Fig. 1: einen vertikalen Schnitt nach der Linie I-I in Fig. 3,
- Fig. 2: einen entsprechenden Schnitt nach der Linie II-II in Fig. 3,
- Fig. 3: eine vertikale Ansicht auf die Unterseite der Pumpe gemäß Fig. 1,2 und
- Fig. 4: eine Einzelheit der Anordnung, die in Fig. 1 etwa durch den Kreis A umschrieben ist, in größerer Darstellung.

Wie an sich bereits bekannt, weist auch die erfindungsgemäße Antriebsvorrichtung einen zylindrischen bzw. topfförmigen Druckbehälter 1 auf, der mit vertikaler Längsachse im Schiff eingebaut ist, unten durch eine Bodenplatte 3, oben durch die mit Rippen 27a versteifte Deckplatte 27 verschlossen ist und gleichachsig zu seiner Längsachse das halbaxial beschaufelte Laufrad 2 aufnimmt, dem ein Leitschaufelkranz 5 nachgeschaltet ist, der weitestgehend die Strömungsenergie, die im Bereich der Auslaßkanten der Schaufeln des Laufrades 2 herrscht, in Druckenergie umsetzt. Der axiale Wassereinlaß 4 in das Druckgehäuse 1 ist konzentrisch zur Gehäuselängsachse in die Bodenplatte 3 integriert, in die auch drei Auslaßdüsen 10,11,12 symmetrisch zu einer vertikalen Durchmesserebene 16a (Fig. 2) angeordnet und ausgebildet sind. Das axial durch den Einlaß 4 angesaugte Wasser wird im Laufrad 2 in eine Richtung schräg nach oben gelenkt und nach dem Leitapparat mit dem Leitschaufelkranz 5 den Auslaßdüsen 10 bis 12 zugeführt, um diese schräg nach unten gerichtet zu verlassen (Fig. 1). In der Druckkammer 6 des Druckgehäuses 1 liegt demzufolge nur eine sehr geringe Strömung vor, weil die Strömungsenergie eben weitestgehend in Druckenergie umgesetzt ist. Der Strömungsverlauf von der zentrischen Eintrittsöffnung 4 in der Bodenplatte 3 bis zum Eintritt in die Druckkammer 6 bzw. zum Ende der Strömungskanäle des Leitschaufelkranzes sind durch Pfeile 7 (ansaugen), 8 (Durchtritt durch die Strömungskanäle des Laufrades 2) und 9 (Durchtritt durch die Strömungskanäle des Leitschaufelkranzes) gekennzeichnet. Der Austritt des Wassers aus der Druckkammer 6 erfolgt über die drei in gleicher Weise und parallel schräg nach unten gerichteten in die Bodenplatte 3 integrierten Auslaßdüsen 10,11 und 12 entsprechend den Pfeilen 13,14 und 15. Da die drei Auslaßdüsen 10,11 und 12 in der Draufsicht gemäß Fig. 3 bezüglich der vertikalen Längsmittelebene 16 symmetrisch angeordnet sind, treten bei der Rundumsteuerung in beide Drehrichtungen mit oder gegen den Uhrzeigersinn keine unterschiedlichen und obendrein noch sehr niedrige Steuermomente auf, was die Lagerung des Antriebs vereinfacht und die Steuerung des Schiffes erleichtert. Zwischen dem zylindrischen Druckgehäuse 1 und der Bodenplatte 3 besteht abweichend vom Stand der Technik keine mechanische Verbindung. Es besteht vielmehr ein Ringspalt zwischen Druckgehäusewand und Bodenplatte 3, der weitgehend durch Dichtungen wasserdicht abgedichtet ist. Hierzu sind in einem vertikalen, zylindrischen Rand 16 Dichtungsringe 17 gehalten, die an einem den Schacht 1 im Bereich seines unteren Randes versteifenden ringförmigen, verschleißfesten und nichtrostenden Einsatz 18 anliegen. Jeder der vorgesehenen drei Dichtungsringe 17 besteht aus einem dichtenden Werkstoff, er ist ein offener Ring, der radial federt und der so relativ zu den beiden anderen Ringen eingebaut ist, daß die Stöße der drei offenen Ringe möglichst klein, aber obendrein noch in Umfangsrichtung gegeneinander versetzt sind, so daß der Stoß des mittleren Ringes hinter einem nicht unterbrochenen Abschnitt sowohl des oberhalb als auch des unterhalb von ihm liegenden Dichtungsringes liegt und obendrein ist der Stoß des obersten Ringes in Umfangsrichtung gegenüber dem Stoß des untersten Dichtungsringes versetzt. Es ist damit im Hinblick auf die Betriebsanforderungen eine optimale Labyrinthdichtung gegeben.

Der in die Bodenplatte 3 integrierte Wassereinlaß 4 ist ein nach innen weisender stulpenförmiger Leitkörper 19, der eine die Strömung begrenzende strömungsgünstige Kontur hat, und mit Rippen 20 gleichzeitig als Ansaugschutzgitter dient. Über mehrere dieser radialen Rippen 20 ist zentrisch im Einlaß 4 eine Steuerwelle 21 mit ihrem unteren Ende fest gehalten, so daß Drehbewegungen der Steuerwelle 21 in beiden Umfangsrichtungen über die Stege 20 auf die Bodenplatte 3 übertragen werden können, um die Austrittsrichtung der aus den Wasserdüsen 10 bis 12 austretenden Wasserstrahlen 13,14,15 verändern zu können. Die Drehbewegungen der Steuerwelle 21 werden über ein Zahnradgetriebe 22,23 bewirkt, dessen Flansch 24 an die Abtriebswelle eines geeigneten, nicht dargestellten Stellmotors kraftübertragend angeflanscht ist. Oberes Ende der Steuerwelle 21 und Zahnradgetriebe 22,23 sind im oberen Bereich eines domartigen Gehäuses 25 angeordnet, wobei das Zahnradgetriebe ein Schneckengetriebe ist, dessen Schnecke 23 mit ihrer Welle 26 aus dem Gehäuse 25 herausgeführt ist und außerhalb des Gehäuses 25 am Ende den Anschlußflansch 26 trägt. Schneckenrad 22 einerseits und Schnecke 23, Welle 26 und Flansch 24 andererseits sind in verschiedenen, zur Bildebene parallelen Ebenen angeordnet, so daß die Schnecke 23 insbesondere auf der Rückseite des Schneckenrades 22 tangential an dieses herangeführt ist und in dieses eingreift.

Zwischen dem Druckgehäuse 1 und dem domartigen Gehäuse 25 ist die Gehäusedeckplatte 27 angeordnet, die als Ringplatte mit Versteifungsrippen 27a ausgebildet ist und am Außenrand lösbar mit dem oberen Schachtrand bzw. einem diesen versteifenden Horizontalflansch 28 und am Innenrand ebenfalls lösbar mit einem Ringflansch 29 des domartigen Gehäuses 25 verbunden ist, wobei als lösbare Befestigungsmittel Schraubenverbindungen 30 symbolisch dargestellt sind. An der Unterseite der Gehäusedeckplatte 27 sind die Schaufeln des Leitschaufelkranzes 5 befestigt, wobei die Deckplatte 27 so konturiert ist, daß sie eine der Deckscheiben der Schaufelkanalbegrenzungen ist. Die andere Deckscheibe 31 dient der unteren Begrenzung der Schaufelkanäle und endet in einem Zylinderabschnitt 31a, zwischen dem und der Einlaßleitkörper 19 sich ein Drahtwälzlager 32 befindet. Das Drahtwälzlager 32 ist aus einem nichtrostendem Stahl hergestellt und wird durch das umgebende Medium (Wasser) geschmiert. Sich im Medium befindende Fremdkörper, wie Schmutz und Sand, werden durch Filzringe 33,34, die ebenfalls durch das Medium geschmiert werden, vom Drahtwälzlager 32 ferngehalten (Fig. 4). Es ist durch diese Anordnung keine Öl-Fettschmierung erforderlich, die Lagerung ist umweltfreundlich und wartungsfrei. Die gesamte Bodenplatte 3 ist um ihre Längsachse, die die Längsachse der Steuerwelle 21 ist, endlos steuerbar, so daß in jeder beliebigen Steuerrichtung die volle horizontale Schubkraft zur Verfügung steht.

Die Steuerwelle 21 ist koaxial durch die als Hohlwelle ausgeführte Kraftübertragungswelle 35 hindurchgeführt, die unterhalb des Getriebes 22,23 in dem domartigen Gehäuse 25 endet und an diesem oberen Ende drehfest ein Kegelrad 36 trägt, auf das und damit die Kraftübertragungswelle 35 das Antriebsdrehmoment für das Laufrad 2 mittels eines Gegenrades 37 und dessen aus dem domartigen Gehäuse 25 herausgeführten Welle sowie einem Kupplungsflansch 38 von einem nicht dargestellten geeigneten Antriebsmotor aus übertragen wird. Die Kraftübertragungswelle 35 ist mittels zweier axial gegeneinander versetzter Drehlager 39,40 in einem Rohr 41 geführt, das in der Ebene des Flansches 29 in dem domartigen Gehäuse 25 an dessen unterem Ende konzentrisch gehalten ist, wobei die beiden Rohrenden und die Drehlager 39,40 oberhalb bzw. unterhalb dieser Ebene liegen. Unterhalb des unteren Endes des Rohres 41 ist auf der Kraftübertragungswelle 35 das Laufrad 2 mit seiner Nabe drehfest gelagert.

Der Schneckentrieb 22,23 kann, außer der bislang üblichen elektrischen oder hydraulischen Ansteuerung auch mechanisch angesteuert werden, worin ein erfindungsbedingter Vorteil gesehen wird. Der Grund für diese Möglichkeit liegt darin, daß die Steuermomente in beiden Drehrichtungen gleich und vor allem sehr niedrig sind. Dies wird hauptsächlich ermöglicht durch die symmetrische Anordnung der Auslaßdüsen 10 bis 12 und die erfindungsgemäß ausgeführte Abdichtung 17.

Die Abdichtung zwischen der Bodenplatte 3 und dem Druckgehäuse 1 über die Labyrinthdichtung mit den dichtenden Kolbenringen 17 ermöglicht es, mit geringen Steuermomenten auszukommen. Es tritt nämlich kein stick-slip-Effekt auf, bei dem die beiden gegeneinander zu bewegenden und abzudichtenden Teile Gefahr laufen würden, daß beim Stillstand die Dichtungen an einem oder beiden Teilen festbacken und beim Andrehen des einen Teils mit erheblichem Drehmoment losgerissen und zerstört würden. Obwohl diese Gefahr bei der erfindungsgemäßen Anwendung der als offene, radial federnde "Kolbenringe" ausgeführten Dichtungsringe 17 nicht besteht, sind sie aus weitestgehend verschleißarmem Kunststoffmaterial in "offener Bauform" ausgeführt. Sie sind im eingebauten Zustand ähnlich einer Feder radial vorgespannt. Es tritt keine die Drehung des Laufrads 2 behindernde Reibungserhöhung durch den Druck in der Druckkammer 6 auf.

Montage und Demontage des gesamten Antriebs ist bei in der Schiffsstruktur verbleibendem Druckgehäuse 1 möglich, weshalb das Druckgehäuse 1 als Teil der Tragstruktur 42 des Schiffes in diese integriert werden kann.

Als Gegenlauffläche des Rotors, an der die Dichtungen 17 anliegen, dient der bereits genannte Einsatz 18, der als eingeschweißter oder in sonstiger Weise, beispielsweise Einschrumpfen, befestigter Schleißring aus nichtrostendem Stahl ausgeführt ist.

Ersichtlich ist die Innenwand des Topfes bzw. Druckgehäuses 1 oberhalb des Einsatzes 18 glatt und absatzlos und bildet die Bodenplatte 3 mit Laufrad 2, Leitapparat 5, 27a, 31 und Druckgehäusedeckel 27 mit Rippen 27a eine Baueinheit, die auf dem oberen Ende des Druckgehäuses abgestützt und dort mit diesem lösbar verbunden ist, so daß diese Baueinheit nach dem Lösen der Verbindungen nach oben ausgebaut werden kann. Am oberen Ende ist die Baueinheit mit dem Druckgehäuse lösbar verbunden, während am unteren Ende mittels der Dichtungsringe eine horizontal gefederte Abdichtung zum Druckgehäuse gegeben ist, wobei letztere auch angesichts unvermeidbarer Fertigungsungenauigkeiten, insbesondere Unrundheiten über lange Betriebszeit hinweg zuverlässig funktioniert.

Aus den insgesamt geschilderten Vorteilen der Anwendung der federnden, kolbenringartigen Dichtungsringe 17 ergibt sich, daß es sich hierbei um eine Lösung von erfinderischer Bedeutung handelt, die von der konkreten Ausbildung insbesondere des Laufrads und der Topfpumpe unabhängig ist.

Als optimale Lösung gemäß der Erfindung wurden die drei symmetrisch zur vertikalen Durchmesserebene 16a angeordneten Druckwasseraustritte 10 bis 12 befunden. Allerdings kann gegebenenfalls auch mit der einen Auslaßdüse 11 oder dem Auslaßdüsenpaar 10,12 auszukommen sein, solange die eine Auslaßdüse 11 oder das Auslaßdüsenpaar 10,12 symmetrisch zur Durchmesserebene 16a angeordnet ist bzw. sind.

## Patentansprüche

1. Wasserstrahlantrieb für Schiffe, die zum Einsatz in flachen Gewässern bestimmt sind, wobei ein halbaxial beschaufeltes Laufrad mit vertikaler Drehachse in einem brunnenförmigen Druckgehäuse drehbar angeordnet ist, in das von oben her durch eine Deckelplatte der Antrieb für das Laufrad eingeführt ist, das unten durch eine Bodenplatte verschlossen ist, die einen konzentrisch in der Mitte angeordneten Wassereinlaß für die axiale Anströmung des Laufrades und zumindest einen flach geneigten Wasserauslaß aufweist, wobei zwischen dem Austrittsende der Förderkanäle des Laufrades und dem zumindest einen Wasserauslaß ein Leitapparat angeordnet ist, in dem die Strömungsenergie des vom Laufrad geförderten Wassers weitestgehend in Druckenergie umgesetzt wird, **dadurch gekennzeichnet**, daß die Bodenplatte (3) vom brunnenförmigen Druckgehäuse (1) und dessen Deckplatte (27) baulich getrennt ist und daß das Druckgehäuse in die Tragstruktur (42) des Schiffes als dessen Bestandteil integriert ist, während die Bodenplatte mit in sie integriertem Wassereinlaß (4) und dem mindestens einen Wasserauslaß (11) um die Längsachse des Druckgehäuses in beiden Umfangsrichtungen endlos drehbar ist.

2. Wasserstrahlantrieb nach Anspruch 1, **gekennzeichnet** durch eine Spaltabdichtung (17,18) zwischen dem Außenrand der Bodenplatte (3) und dem Druckgehäuse (1).

3. Wasserstrahlantrieb nach Anspruch 1 oder 2, **dadurch gekennzeichnet**, daß die Innenwand des Druckgehäuses (1) oberhalb des Bereiches der Bodenplatte (3) auf ihrer gesamten Länge glatt und ohne wesentliche Durchmesserveränderung ist, daß der Durchmesser dem Durchmesser der Bodenplatte (3) zuzüglich des von Abdichtungen (17) zu überbrückenden Spaltes ist und daß die Bodenplatte (3) mit dem Laufrad (2) und dem Leitapparat (5,27a,31) dem Gehäusedeckel (27,27a) zugeordnet ist, der auf dem Druckgehäuse nach oben ausbaubar abgestützt und lösbar mit ihm verbunden ist.

4. Wasserstrahlantrieb nach einem der Ansprüche 1 bis 3, **dadurch gekennzeichnet**, daß eine mittlere Wasseraußlaßdüse (11) und zwei seitliche Wasserauslaßdüsen (10,12) symmetrisch zu einer vertikalen Durchmesserebene (16a) in die Bodenplatte (3) integriert sind.

5. Wasserstrahlantrieb nach einem der Ansprüche 1 bis 4, **dadurch gekennzeichnet**, daß der in die Bodenplatte (3) integrierte zentrale vertikale Wassereinlaß (4) von der strömungsgünstig ausgebildeten Innenwand eines in das Innere des Druckgehäuses (1) stulpenförmig hineinragenden Leitkörpers (19) begrenzt wird.

6. Wasserstrahlantrieb nach Anspruch 5, **dadurch gekennzeichnet**, daß das obere Ende des Leitkörpers (19) in einem Zylinderabschnitt (31a) der unteren Deckplatte (31,31a) des Leitapparates (5,27a,31) gelagert ist, dessen obere Deckplatte (27,27a) die Deckplatte des Druckgehäuses (1) ist.

7. Wasserstrahlantrieb nach Anspruch 6, **dadurch gekennzeichnet**, daß die obere Deckplatte (27,27a) eine Ringscheibe (27) ist, auf deren Außenseite zur Versteifung Rippen (27a) aufgesetzt sind.

8. Wasserstrahlantrieb nach Anspruch 6, **dadurch gekennzeichnet**, daß die Lagerung des Leitkörpers (19) in dem Zylinderabschnitt (31a) der unteren Deckplatte (31,31a) des Leitapparates (5,27a,31) mittels eines wassergeschmierten Drahtlagers (32) erfolgt.

9. Wasserstrahlantrieb nach Anspruch 8, **gekennzeichnet** durch Filzdichtungen (33,34) oberhalb und unterhalb des Drahtlagers (32), die wasserdurchlässig, nicht aber schmutzdurchlässig sind.

10. Wasserstrahlantrieb nach einem der Ansprüche 1 bis 8, **dadurch gekennzeichnet**, daß die Abdichtung des Ringspaltes zwischen Druckgehäuse (1) und Bodenplatte (3) durch drei offene, in sich radial federnde Dichtringe (17) erfolgt, die in einem Zylinderabschnitt (16) der Bodenplatte gehalten sind und mit Vorspannung an einer verschleißarmen korrosionsbeständigen zylindrischen Reibplatte (18) am unteren Ende des Druckgehäuses anliegen.

11. Wasserstrahlantrieb nach Anspruch 10, **dadurch gekennzeichnet**, daß die Ringe (17) in Umfangsrichtung so gegeneinander versetzt eingebaut sind, daß jeder der Ringe mit seinem Stoß hinter einem durchgehenden Abschnitt des auf ihn folgenden Dichtungsrings liegt.

12. Wasserstrahlantrieb nach einem der Ansprüche 1 bis 11, **dadurch gekennzeichnet**, daß die Bodenplatte (3) mittels im Einlaßleitkörper (19) angeordneter Radialstege (20) auf dem unteren Ende einer Steuerwelle (21) befestigt ist, die koaxial zur Längsachse des Druckgehäuses (1) durch dieses hindurchgeführt ist, durch die obere Deckplatte (27,27a) des Druckgehäuses hindurchgeführt ist und oberhalb der oberen Deckplatte über ein Getriebe (22,23) an einen Steuermotor angeschlossen ist.

13. Wasserstrahlantrieb nach Anspruch 12, **dadurch gekennzeichnet**, daß die Steuerwelle (21) durch die als Hohlwelle ausgebildete Kraftübertragungswelle (35) des Laufrades (2) koaxial hindurchgeführt ist, die zwischen der Deckplatte (27) des Druckgehäuses (1) und dem Getriebe (22,23) der Steuerwelle ein Getriebe (36,37) zum Anschluß an den Antriebsmotor des Laufrades aufweist.

14. Wasserstrahlantrieb nach Anspruch 13, **dadurch gekennzeichnet**, daß Steuerwelle (21) und Kraftübertragungswelle (35) koaxial durch ein Rohr (41) hindurchgeführt sind, das in einem Flansch (29) gehalten ist, der eine konzentrische ringförmige Öffnung in der Deckplatte (27) des Druckgehäuses (1) zwischen dem Rohr und dem Innenrand der ringförmigen Deckplatte verschließt und ein domartiges Gehäuse (25) trägt, in dem die Getriebe (22,23;36,37) von Steuerwelle (21) und Kraftübertragungswelle (35) angeordnet sind.

15. Wasserstrahlantrieb nach Anspruch 14, **dadurch gekennzeichnet**, daß die Kraftübertragungswelle (35) an jedem Ende des Rohres (41) in einem Drehlager (39,40) geführt ist.

## Claims

1. A water jet drive for ships intended for use in shallow waters, wherein a semi-axially bladed impeller is disposed rotatably with its axis of rotation vertical in a pressure housing in the form of a well, into which the drive for the impeller is introduced from above through a cover plate, the impeller being closed at the bottom by a baseplate having a water inlet disposed concentrically in the centre for axial flow to the impeller, and at least one flatly inclined water outlet, wherein a diffuser is disposed between the exit end of the impeller delivery ducts and the at least one water outlet, in which diffuser the flow energy of the water delivered by the impeller is converted largely to pressure energy, characterised in that the baseplate (3) is structurally separate from the pressure housing well (1) and its cover plate (27) and in that the pressure housing is integrated into the ship support structure (42) as an integral part thereof, while the baseplate with the water inlet (4) integrated therein and the at least one water outlet (11) is endlessly rotatable in both peripheral directions about the longitudinal axis of the pressure housing.

2. A water jet drive according to claim 1, characterised by a gap seal (17, 18) between the outer edge of the baseplate (3) and the pressure housing (1).

3. A water jet drive according to claim 1 or 2, characterised in that the inner wall of the pressure housing is smooth and without any substantial diameter change over its entire length above the area of the baseplate (3), in that the diameter is equal to the diameter of the baseplate (3) plus the gap to be bridged by seals (17), and in that the baseplate (3) with the impeller (2) and the diffuser (5, 27a, 31) is associated with the housing cover (27, 27a) which is supported on the pressure housing so as to be removable in the upward direction and is releasably connected thereto.

4. A water jet drive according to any one of claims 1 to 3, characterised in that a central water outlet nozzle (11) and two lateral water outlet nozzles (10, 12) are integrated into the baseplate (3) symmetrically relatively to a vertical diametric plane (16a).

5. A water jet drive according to any one of claims 1 to 4, characterised in that the central vertical water inlet (4) integrated into the baseplate (3) is bounded by the streamlined inner wall of a control member (19) projecting in the form of a sleeve into the interior of the pressure housing (1).

6. A water jet drive according to claim 5, characterised in that the top end of the control member (19) is mounted in a cylindrical portion (13a) of the bottom cover plate (31, 31a) of the diffuser (5, 27a, 31), the top cover plate (27, 27a) of which is the cover plate of the pressure housing (1).

7. A water jet drive according to claim 6, characterised in that the top cover plate (27, 27a) is an annular disc (27), on the outside of which ribs (27a) are fitted for stiffening purposes.

8. A water jet drive according to claim 6, characterised in that the control member (19) is mounted in the cylindrical portion (31a) of the bottom cover plate (31, 31a) of the diffuser (5, 27a, 31) by means of a water-lubricated wire bearing (32).

9. A water jet drive according to claim 8, characterised by felt seals (33, 34) above and below the wire bearing (32), said seals being water-permeable but not dirt-permeable.

10. A water jet drive according to any one of claims 1 to 8, characterised in that the annular gap between the pressure housing (1) and the baseplate (3) is sealed by three open sealing rings (17) which are of themselves radially resilient and which are held in a cylindrical portion (16) of the baseplate and bear with prestressing against a corrosion-resistant friction plate (18) of high wear-resistance at the bottom end of the pressure housing.

11. A water jet drive according to claim 10, characterised in that the rings (17) are installed in a peripherally offset arrangement such that each of the rings lies with its butt joint behind a continuous portion of the sealing ring following it.

12. A water jet drive according to any one of claims 1 to 11, characterised in that the baseplate (3) is secured on the bottom end of a control shaft (21) by means of radial webs (20) disposed in the inlet control member (19), the control shaft passing through the pressure housing (1) coaxially to the longitudinal axis thereof, through the top cover plate (27, 27a) of the pressure housing, and is connected to a control motor above the top cover plate by way of a transmission (22, 23).

13. A water jet drive according to claim 12, characterised in that the control shaft (21) is passed coaxially through the power transmission shaft (35) of the impeller (2), such shaft being formed as a hollow shaft and having a transmission (36, 37) for connection to the impeller drive motor between the cover plate (27) of the pressure housing (1) and the control shaft transmission (22, 23).

14. A water jet drive according to claim 13, characterised in that the control shaft (21) and power transmission shaft (35) are passed coaxially through a tube (41) held in a flange (29) which closes a concentric annular opening in the cover plate (27) of the pressure housing (1) between the tube and the inner edge of the annular cover plate, and bears a housing (25) in the form of a dome in which the transmissions (22, 23; 36, 37) of the control shaft (21) and the power transmission shaft (35) are disposed.

15. A water jet drive according to claim 14, characterised in that the power transmission shaft (35) is guided in a rotary bearing (39, 40) at each end of the tube (41).

## Revendications

1. Système de propulsion par jet d'eau pour navires, qui sont destinés à l'utilisation en eaux peu profondes, un rotor à aubage semi-axial et à axe de rotation vertical étant monté tournant dans un carter de pression en forme de puits, dans lequel pénètre par le haut, au travers d'une plaque de couvercle, le mécanisme d'entraînement pour le rotor, et qui dans le bas est fermé par une plaque de fond comportant une entrée d'eau disposée de manière concentrique au centre et destinée à l'alimentation axiale du rotor, et comportant également une sortie d'eau à plat, légèrement inclinée, un appareil directeur étant disposé à l'extrémité de sortie des canaux de refoulement du rotor et de ladite au moins une sortie d'eau, l'énergie d'écoulement de l'eau refoulée par le rotor étant largement convertie en énergie de pression dans cet appareil directeur, caractérisé en ce que la plaque de fond (3) du carter de pression (1) en forme de puits, et sa plaque de couvercle (27), sont distinctes par construction, et en ce que la carter de pression est intégré dans la structure porteuse (42) du navire en en faisant partie intégrante, tandis que la plaque de fond dans laquelle sont intégrées l'entrée d'eau (4) et ladite au moins une sortie d'eau (11), peut tourner sans fin, dans les deux sens périphériques, autour de l'axe longitudinal du carter de pression.

2. Système de propulsion par jet d'eau selon la revendication 1, caractérisé par des éléments d'étanchéité d'interstice (17, 18), entre le bord extérieur de la plaque de fond (3) et le carter de pression (1).

3. Système de propulsion par jet d'eau selon la revendication 1 ou 2, caractérisé en ce que la paroi intérieure du carter de pression (1), au-dessus de la zone de la plaque de fond (3), est lisse et sans variation notable de diamètre sur la totalité de sa longueur, en ce que le diamètre correspond au diamètre de la plaque de fond (3) augmenté de l'interstice à combler par les éléments d'étanchéité (17), et en ce que la plaque de fond (3), avec le rotor (2) et l'appareil directeur (5, 27a, 31) sont associés au couvercle de carter (27, 27a), qui s'appuie sur le carter de pression auquel il est solidarisé de manière amovible en pouvant être démonté vers le haut.

4. Système de propulsion par jet d'eau selon l'une des revendications 1 à 3, caractérisé en ce qu'une buse de sortie d'eau (11) centrale, et deux buses de sortie d'eau (10, 12) latérales, sont intégrées dans la plaque de fond (3), symétriquement par rapport à un plan diamétral vertical (16a).

5. Système de propulsion par jet d'eau selon l'une des revendications 1 à 4, caractérisé en ce que l'entrée d'eau (4) verticale et centrale, intégrée dans la plaque de fond (3), est délimitée par la paroi intérieure de configuration favorable à l'écoulement, d'un corps directeur (19) s'engageant à l'intérieur du carter de pression (1) à la manière d'un fourreau.

6. Système de propulsion par jet d'eau selon la revendication 5, caractérisé en ce que l'extrémité supérieure du corps directeur (19) est montée dans un tronçon cylindrique (31a) de la plaque de couvercle inférieure (31, 31a) de l'appareil directeur ((5, 27a, 31), dont la plaque de couvercle supérieure (27, 27a) est la plaque de couvercle du carter de pression (1).

7. Système de propulsion par jet d'eau selon la revendication 6, caractérisé en ce que la plaque de couvercle supérieure (27, 27a) est un disque annulaire (27) sur le côté extérieur duquel sont rapportées des nervures (27a) pour la rigidification.

8. Système de propulsion par jet d'eau selon la revendication 6, caractérisé en ce que le montage du corps directeur (19) dans le tronçon cylindrique (31a) de la plaque de couvercle inférieure (31, 31a) de l'appareil directeur (5, 27a, 31), s'effectue au moyen d'un roulement à joues de fil d'acier (32) lubrifié à l'eau.

9. Système de propulsion par jet d'eau selon la revendication 8, caractérisé par des joints d'étanchéité en feutre (33, 34), qui sont disposés au-dessus et en-dessous du roulement à joues de fil d'acier (32), et qui sont perméables à l'eau mais imperméables à la crasse.

10. Système de propulsion par jet d'eau selon l'une des revendications 1 à 8, caractérisé en ce que l'étanchéité de l'interstice annulaire entre le carter de pression (1) et la plaque de fond (3), s'effectue par trois bagues d'étanchéité ouvertes (17), élastiques en soi dans la direction radiale, qui sont maintenues dans un tronçon cylindrique (16) de la plaque de fond, et qui s'appuient sous précontrainte, sur une plaque de friction (18) cylindrique, résistant à l'usure et à la corrosion, et située à l'extrémité inférieure du carter de pression.

11. Système de propulsion par jet d'eau selon la revendication 10, caractérisé en ce que les bagues (17) sont montées en étant décalées les unes par rapport aux autres dans la direction périphérique, de manière telle, que le joint de chaque bague se trouve en face d'un tronçon continu de la bague d'étanchéité qui lui succède.

12. Système de propulsion par jet d'eau selon l'une des revendications 1 à 11, caractérisé en ce que la plaque de fond (3) est fixée, par l'intermédiaire de nervures radiales (20) agencées dans le corps directeur d'entrée (19), à l'extrémité inférieure d'un arbre de commande (21), qui traverse le carter de pression (1) coaxialement à l'axe longitudinal de celui-ci, qui traverse la plaque de couvercle supérieure (27, 27a) du carter de pression, et qui, au-dessus de la plaque de couvercle supérieure, est relié à un moteur de commande par l'intermédiaire d'une transmission (22, 23).

13. Système de propulsion par jet d'eau selon la revendication 12, caractérisé en ce que l'arbre de commande (21) passe coaxialement au travers de l'arbre de transmission de puissance (35) du rotor (2), réalisé en tant qu'arbre creux et qui comporte, entre la plaque de couvercle (27) du carter de pression (1) et la transmission (22, 23) de l'arbre de commande, une transmission (36, 37) pour le raccordement au moteur d'entraînement du rotor.

14. Système de propulsion par jet d'eau selon la revendication 13, caractérisé en ce que l'arbre de commande (21) et l'arbre de transmission de puissance (35) traversent coaxialement un tube (41) maintenu dans une bride (29), qui ferme une ouverture annulaire dans la plaque de couvercle (27) du carter de pression (1), entre le tube et le bord intérieur de la plaque de couvercle de forme annulaire, et qui porte un carter (25) en forme de dôme dans lequel sont disposées les transmissions (22, 23; 36, 37) de l'arbre de commande (21) et de l'arbre de transmission de puissance (35).

15. Système de propulsion par jet d'eau selon la revendication 14, caractérisé en ce que l'arbre de transmission de puissance (35) est guidé à chaque extrémité du tube (41), dans un palier de rotation (39, 40).
